# DEMANDE DE BREVET EUROPEEN

(11) **EP 4 620 844 A1**
(43) Date de publication de la demande: **24.09.2025**
(21) Numéro de dépôt: 24164555.5
(22) Date de dépôt: 19.03.2024
(51) Int. Cl.: B65B 3/00, B65B 43/30, B65B 55/02, B65B 69/00

(54) **PROCÉDÉ ET DISPOSITIF DE DÉBALLAGE D'UN CONTENANT EMBALLÉ**

(71) Demandeur: Cilyx, 4102 Seraing (BE)
(72) Inventeur: REICHLING, Grégory, 4102 Seraing (BE); BOGAERTS, Dirk, 4102 Seraing (BE)
(74) Mandataire: Calysta NV

(57) **Abrégé**

Procédé de déballage d'un contenant emballé comprenant les étapes de préhension de deux parois de l'emballage, mise sous tension de l'emballage par éloignement des deux parois, ouverture de l'emballage, préhension du contenant à travers l'ouverture dans l'emballage et obtention du contenant en dehors de l'emballage et dispositif permettant le déballage d'un contenant emballé selon le procédé ci-dessus.

## Description

La présente invention se rapporte à un procédé de déballage d'un contenant emballé, ainsi qu'à un dispositif de déballage d'un contenant emballé.

Un contenant est un récipient ou une structure conçue pour contenir, stocker ou transporter des objets, des liquides, des substances ou d'autres éléments. Les contenants peuvent varier en taille, en forme et en matériau en fonction de leur utilisation spécifique. Par exemple, les contenants peuvent être des tubs de seringues, des boîtes, des bouteilles, des pots, des sacs, des tonneaux, des réservoirs, des récipients en verre, en plastique, en métal, en carton, en polypropylène, par exemple akilux, etc. Ils sont utilisés dans divers contextes, tels que l'emballage de produits alimentaires, le stockage de liquides, le transport de marchandises.

Les tubs de seringues sont des contenants spécialement conçus pour stocker et transporter des seringues dans le secteur pharmaceutique. Ils sont utilisés pour protéger les seringues contre les dommages, la contamination ou toute altération pendant le transport et le stockage, assurant ainsi qu'elles arrivent en bon état à leur destination finale. Ces contenants sont conçus pour permettre une manipulation facile et sûre des seringues, avec des dispositifs de verrouillage ou d'autres mécanismes assurant la stabilité pendant le transport. Les seringues sont également rangées et ordonnées pour permettre une manipulation automatisée une fois que le tub est ouvert. Les tubs peuvent également contenir des vials, des fioles, des flacons ou des cartouches. Les termes tubs de seringues peuvent être remplacé sans modifications par les termes tubs de flacons ou tubs de cartouches.

En optimisant les processus de production et de distribution, les tubs de seringues permettent aux entreprises pharmaceutiques de réduire les étapes de manipulation manuelle et de minimiser les risques de contamination croisée.

Les tubs sont généralement emballés dans un emballage permettant de protéger le tub lors de son transport. L'ouverture de l'emballage des tubs de seringues dans un environnement stérile représente une problématique particulière dans l'industrie pharmaceutique. Cette opération est essentielle pour garantir la sécurité et la qualité des produits pharmaceutiques, mais elle peut être complexe à réaliser de manière manuelle. En effet, l'ouverture doit être effectuée dans des conditions stériles pour éviter toute contamination.

L'intervention humaine dans ce processus peut introduire des risques de contamination, même avec les meilleures pratiques d'hygiène. De plus, l'ouverture manuelle de l'emballage des tubs de seringues peut être chronophage et nécessite une formation spécifique pour assurer la manipulation correcte des équipements et la préservation de la stérilité. C'est également une manipulation pénible, répétitive, qui n'a pas de grande valeur ajoutée.

Face à ces défis, des alternatives automatiques ont été développées pour ouvrir les emballages de tub de seringues de manière plus efficace et stérile. Ces systèmes automatisés utilisent des technologies telles que la robotique et la vision par ordinateur pour manipuler les tubs de manière précise et contrôlée. Ils permettent d'éliminer le risque de contamination lié à l'intervention humaine et offrent une ouverture stérile et fiable des emballages de tub de seringues.

Ces solutions automatiques contribuent à améliorer la qualité, la sécurité et l'efficacité des processus de production pharmaceutique en réduisant les erreurs humaines et en garantissant le respect des normes de stérilité les plus strictes. En outre, elles permettent de libérer les ressources humaines pour des tâches à plus forte valeur ajoutée, tout en assurant une ouverture rapide et efficace des emballages de tubs de seringues.

On connaît par exemple de l'état de la technique, voir par exemple le document WO2022185347, un procédé de déballage de tub. Celui-ci concerne les emballages possédant un rabat d'ouverture est défini comme la jointure de deux feuilles, par exemple par électrosoudure, le long de leur bord périmétrique. Le procédé décrit l'étirement automatiquement du rabat d'ouverture d'un emballage fermé, contenant à l'intérieur de celui-ci, au moins un objet, par exemple un tub. L'étirement du rabat d'ouverture permet de rendre plus facile l'identification dudit rabat et de le rendre linéaire afin de le rendre disponible pour une étape de découpage du rabat étiré. L'étirement du rabat d'ouverture est réalisé par succion de la paroi supérieure de l'emballage via des ventouses. Selon ce document, l'étape d'étirement utilise la gravité et donc le poids du tub à l'intérieur pour étirer le rabat d'ouverture. En effet, la mise en suspension du tub dans son emballage va faire que la gravité entraine le tub vers le bas tandis que les ventouses maintiennent en hauteur l'emballage par sa paroi supérieure, de manière à étirer le rabat. Ce rabat à étirer doit être disposé horizontalement, ce qui requiert l'utilisation de plusieurs ventouses et une étape selon laquelle l'emballage est secoué pour que le tub soit centré dans l'emballage grâce à l'effet de la gravité. Une fois le rabat d'ouverture étiré, une extrémité du rabat d'ouverture est agrippée par une pince, l'information est lue et le rabat d'ouverture est découpé. La partie découpée est donc le rabat d'ouverture qui est la partie la plus rigide de l'emballage. On comprend que la découpe de l'emballage doit se faire précisément sur cette partie rigide plus simple à couper ; car la prise de l'emballage ne permettant par ailleurs, pas d'effectuer la découpe à un autre endroit moins rigide, pour des raisons d'encombrement et de résistance de l'emballage.

Comme on peut le constater, malheureusement, ce procédé ne fonctionne qu'avec les emballages possédant un rabat d'ouverture, zone plus rigide et présente une fiabilité réduite. En effet, l'utilisation de la gravité pour mettre en suspension l'objet dans son emballage pour permettre l'étirement du rabat d'ouverture et la découpe de celui-ci implique que l'objet est en équilibre dans son emballage et il existe, lors de la découpe de l'emballage, un risque de chute du contenu de l'emballage.

L'invention a pour but de pallier les inconvénients de l'état de la technique en procurant un procédé permettant d'ouvrir une ouverture dans tout type d'emballage de contenant, qui est donc polyvalent et fiable.

Pour résoudre ce problème, il est prévu suivant l'invention un procédé de déballage d'un contenant emballé comprenant les étapes suivantes :
- mise à disposition d'un contenant emballé dans une position de repos, selon laquelle le contenant emballé repose sur un support, dans un emballage dans une position initiale, ledit emballage comprenant une première paroi et une deuxième paroi, lesdites première et deuxième parois étant disposées de part et d'autre du contenant,
- préhension de la première paroi de l'emballage par une première série de moyens de préhension configurés pour saisir de manière temporaire une paroi de l'emballage,
- préhension de la deuxième paroi de l'emballage par une deuxième série de moyens de préhension configurés pour saisir de manière temporaire une paroi de l'emballage,
- mise sous tension de l'emballage par éloignement de la première paroi de la deuxième paroi pour procurer un emballage dans une position de tension tout en maintenant le contenant emballé dans sa position de repos, ledit éloignement de la première paroi de la deuxième paroi étant réalisé par actionnement d'un premier et d'un deuxième moyen de commande, respectivement de la première série de moyen de préhension et de la deuxième série de moyen de préhension,
- ouverture de l'emballage dans ladite position de tension par un moyen d'ouverture agencé pour former une ouverture dans l'emballage, ledit moyen d'ouverture étant actionné par un troisième moyen de commande, ledit troisième moyen de commande étant synchronisé au premier et au deuxième moyen de commande,
- préhension du contenant par un bras robotisé muni d'un moyen de préhension à travers l'ouverture dans l'emballage,
- déplacement relatif du contenant et de l'emballage pour obtenir le contenant en dehors de l'emballage.

Comme on peut le constater le procédé selon la présente invention comprend une première étape où un contenant, par exemple un tub, emballé reposant sur un support est mis à disposition (position de repos du contenant). Le contenant, par exemple un tub, est emballé dans un emballage qui est dans une position initiale, position lâche sans contrainte.

Le tub peut contenir, par exemple, des corps de seringue.

Au sens de la présente invention, par emballage, il est entendu tout moyen de protection permettant de maintenir la stérilité de son contenu par rapport à un environnement extérieur, comme par exemple, un sac, un sachet, une pochette, un pochon ou un emballage individuel en matériau mince et souple, tel que le plastique, le papier, le papier siliconé, le tissu, etc.

L'emballage comprend une première paroi et une deuxième paroi qui sont disposées de part et d'autre du tub, ce qui indique que le tub se trouve entre ces deux parois. Les dites première et deuxième paroi peuvent être, par exemple, en haut et en bas du tub, devant et derrière le tub ou à gauche et à droite du tub.

Ensuite, dans le procédé selon la présente invention, la première paroi de l'emballage est saisie par une première série de moyens de préhension configurés pour saisir de manière temporaire une paroi de l'emballage ainsi que la deuxième paroi de l'emballage, respectivement par une deuxième série de moyens de préhension configurés pour saisir de manière temporaire une paroi de l'emballage.

L'emballage est alors mis sous tension par éloignement de la première paroi par rapport à la deuxième paroi, ce qui procure un emballage dans une position de tension tout en maintenant le tub emballé dans sa position de repos. En réalité, les parois de l'emballage sont éloignées l'une de l'autre alors que le tub continue de reposer sur le support. Le support est agencé pour permettre la préhension des première et deuxième paroi par les première et deuxième séries de moyen de préhension. Il peut s'agir, par exemple, de rails, d'une paroi, d'une paroi comprenant une ouverture, etc.

La première et la deuxième série de moyens de préhension peuvent être des moyens de préhension identiques ou différents. Un moyen de préhension est, par exemple, une ventouse, une pince, etc.

L'éloignement de la première paroi de la deuxième paroi étant réalisé par actionnement d'un premier et d'un deuxième moyen de commande, respectivement de la première série de moyen de préhension et de la deuxième série de moyen de préhension.

L'éloignement de la première paroi de la deuxième paroi peut être la conséquence d'un mouvement d'éloignement de la première paroi et d'un maintien fixe de la deuxième paroi, d'un mouvement d'éloignement de la deuxième paroi et d'un maintien fixe de la première paroi et/ou d'un éloignement de la première et de la deuxième paroi. Ces mouvements d'éloignement de paroi sont possibles par éloignement de la première et/ou de la deuxième série de moyen de préhension. La configuration de la première et de la deuxième série de moyen de préhension permet de saisir de manière temporaire une paroi de l'emballage, mais également de maintenir cette saisie lors desdits mouvement d'éloignements. L'éloignement de la première série de moyen de préhension et de la deuxième série de moyen de préhension est réalisé par actionnement d'un premier et d'un deuxième moyen de commande. L'actionnement du premier et du deuxième moyen de commande permet une automatisation du procédé. Ceci permet de réduire la part de l'intervention humaine dans ce procédé afin de rendre celui-ci moins répétitif et pénible.

Une fois l'emballage sous tension, l'emballage est ouvert par un moyen d'ouverture qui pratique une ouverture dans l'emballage, ledit moyen d'ouverture étant actionné par un troisième moyen de commande et est synchronisé au premier et au deuxième moyen de commande.

Cette mise sous tension de l'emballage permet également une certaine rigidité de l'ensemble emballage - première série de moyens de préhension - deuxième série de moyens de préhension. Cette rigidité est avantageuse pour l'étape ultérieure d'ouverture de l'emballage. Ledit moyen d'ouverture est actionné par un troisième moyen de commande. Ce troisième moyen de commande est synchronisé au premier et au deuxième moyen de commande car l'ouverture se fait lorsque l'emballage est dans une position de tension et cette position de tension est la résultante de l'actionnement des premier et deuxième moyen de commande. Cette synchronisation permet de s'assurer que le moyen d'ouverture n'est pas actionné lorsque que l'emballage est en position initiale. Une ouverture lorsque l'emballage est en position initiale pourrait endommager le tub emballé dans l'emballage car souvent celui-ci repose au moins partiellement sur ou contre le tub. La tension des différents éléments composant l'emballage écarte celui-ci du tub d'une part et rigidifie l'ensemble pour faciliter l'ouverture de ceux-ci.

L'ouverture de l'emballage peut être, par exemple, une découpe de l'emballage, l'ouverture d'une tirette sur l'emballage, l'ouverture d'une bande d'ouverture. Ledit moyen d'ouverture peut être, par exemple, un moyen de découpe, une pince agencée pour saisir une tirette, une pince agencée pour ouvrir une bande d'ouverture.

La position de tension de l'emballage permet une découpe dudit emballage à différents endroits, par exemple sur la première paroi, sur la deuxième paroi et/ou sur une autre partie de l'emballage. La découpe de l'emballage forme une ouverture dans l'emballage.

Cette ouverture est utilisée pour qu'un bras robotisé muni d'un moyen de préhension puisse saisir le tub en passant à travers l'ouverture dans l'emballage. Ce moyen de préhension peut saisir le tub au moyen d'un élément connu de la technique, tel qu'une ventouse, une pince, etc. Une fois l'ouverture formée et le tub saisi par le moyen de préhension, le tub peut être dissocié de l'emballage par déplacement relatif entre le tub et l'emballage.

Ce déplacement relatif peut être un maintien de l'emballage au moyen de la première série de moyen de préhension et/ou de la deuxième série de moyen de préhension et un déplacement du tub au moyen du bras robotisé, il peut également être un maintien du tub au moyen du bras robotisé et un déplacement de l'emballage au moyen de la première série de moyen de préhension et/ou de la deuxième série de moyen de préhension. Le déplacement relatif peut également être un déplacement du tub au moyen du bras robotisé et un déplacement de l'emballage au moyen de la première série de moyen de préhension et/ou de la deuxième série de moyen de préhension.

La présence du support, agencé pour permettre la préhension des première et deuxième paroi par les première et deuxième séries de moyen de préhension permet de s'assurer de la stabilité du tub une fois que l'emballage est ouvert. Ce procédé permet de déballer les tubs emballés dans différents types d'emballage sans devoir se limiter aux emballages possédant un rabat d'ouverture. Ce procédé permet également de réduire le risque de casse en évitant de passer par une étape d'ouverture nécessitant une mise en suspension du tub emballé.

De préférence, le contenant est un tub de seringues.

Avantageusement, lesdites première et deuxième paroi sont disposées en haut et en bas du contenant. En étant placée en haut et en bas du contenant, lesdites première et deuxième paroi sont agencées pour permettre l'utilisation du procédé selon l'invention sur un contenant emballé dans un emballage qui serait entouré d'autres objets, par exemple, d'autres contenants emballés dans des emballages. En effet, si le contenant emballé se trouve à côté d'au moins un autre objet, par exemple un contenant emballé dans un emballage, l'accès à l'emballage par un moyen horizontal peut être entravé. En plaçant la première paroi en haut du contenant et la deuxième paroi en bas du contenant, ou inversement, l'accès desdites parois à un moyen de préhension est toujours possible, même si le contenant emballé se trouve à côté d'autres objets.

Dans une forme de réalisation particulière, ladite première série de moyen de préhension est une ventouse et ladite série de moyen de préhension est une ventouse.

Une ventouse peut être reliée, au moyen de tuyaux appropriés à un dispositif de succion pour créer une aspiration d'air. Ce dispositif de succion peut être, par exemple, un compresseur, une pompe à vide.

Préférentiellement, une paroi de l'emballage repose sur le support également lorsque le contenant est en position de repos. En effet, le contenant est emballé dans l'emballage et repose sur une paroi de l'emballage et sur le support. Cette paroi de l'emballage repose sur le support.

Avantageusement, la paroi de l'emballage qui repose sur le support est la première paroi ou la deuxième paroi.

De préférence, l'ouverture de l'emballage est une découpe de la première paroi ou de la deuxième paroi.

La mise sous tension de l'emballage se fait par éloignement de la première paroi de la deuxième paroi. Cet éloignement va générer une tension dans la première paroi, dans la deuxième paroi et dans toutes autres parois de l'emballage. La tension générée va entraîner une rigidification de la première paroi, de la deuxième paroi et des potentielles autres parois de l'emballage. La tension, et donc la rigification, sera la plus forte dans la première et la deuxième paroi offrant ainsi une zone de découpe dans la première et/ou dans la deuxième paroi.

De manière préférée, l'ouverture de l'emballage est une découpe d'une forme choisie dans le groupe comprenant une ligne droite, une ligne courbe, un cercle, un triangle, un polygone à 4 cotés, un polygone à 5 cotés.

D'autres formes de réalisation du procédé de déballage d'un contenant emballé suivant l'invention sont indiquées dans les revendications annexées.

L'invention a aussi pour objet un dispositif de déballage d'un contenant emballé.

On connaît par exemple de l'état de la technique, voir par exemple le document WO2022185347, un dispositif de déballage d'un tub emballé. Celui-ci décrit un appareil pour étirer un rabat d'ouverture d'un emballage fermé, contenant à l'intérieur de celui-ci, avec un dégagement suffisant, au moins un objet, l'emballage étant pourvu d'une première surface externe et du rabat d'ouverture. L'appareil comprend un manipulateur doté de premiers moyens de préhension pourvus d'organes de succion configurés pour s'accoupler sélectivement et temporairement à l'emballage fermé. Le manipulateur est configuré pour être placé à proximité de la première surface externe de l'emballage, de sorte que les premiers moyens de préhension se trouvent devant la première surface externe, c'est-à-dire que cette dernière est interposée entre les moyens de préhension et la première surface externe, avec cette dernière interposée entre l'élément manipulateur et l'objet, et les premiers moyens de préhension sont configurés pour être entraînés de manière à produire, par aspiration, un couplage temporaire mais stable entre l'élément manipulateur et la première surface externe, de sorte que le mouvement relatif entre la première surface externe et l'élément manipulateur est empêché, tandis que le mouvement de l'objet à l'intérieur de l'emballage fermé est autorisé. L'élément manipulateur est configuré pour être déplacé de manière à produire un mouvement relatif entre l'emballage fermé et l'objet, afin de faire trembler l'objet à l'intérieur de l'emballage fermé jusqu'à provoquer l'étirement du rabat d'ouverture, de manière à le rendre identifiable et disponible pour un traitement ultérieur de l'emballage fermé, en particulier une étape de découpage du rabat étiré.

Malheureusement, un tel dispositif ne fonctionne qu'avec les emballages possédant un rabat d'ouverture permettant une découpe à un endroit rigide de l'emballage.

L'invention a pour but de pallier les inconvénients de l'état de la technique en procurant un dispositif permettant de pratiquer une ouverture dans tout type d'emballage de contenant, qui est donc polyvalent et fiable.

Pour résoudre ce problème, il est prévu, suivant l'invention, un dispositif de déballage d'un contenant emballé tel qu'indiqué ci-dessus comprenant :
- des moyens de fourniture d'un contenant emballé dans une position de repos, selon laquelle le contenant emballé repose sur un support, dans un emballage dans une position intiale, ledit emballage comprenant une première paroi et une deuxième paroi, lesdites première et deuxième paroi étant disposées de part et d'autre du contenant,
- une première série de moyens de préhension configurés pour saisir de manière temporaire une paroi de l'emballage,
- une deuxième série de moyens de préhension configurés pour saisir de manière temporaire une paroi de l'emballage,
- un premier et un deuxième moyen de commande, respectivement de la première série de moyen de préhension et de la deuxième série de moyen de préhension, agencés pour être actionné et ainsi mettre sous tension l'emballage par éloignement de la première paroi et de la deuxième paroi pour procurer un emballage dans une position de tension,
- un moyen d'ouverture agencé pour former une ouverture dans l'emballage, ledit moyen d'ouverture étant actionné par un troisième moyen de commande, ledit troisième moyen de commande étant agencé pour être synchronisé au premier et au deuxième moyen de commande,
- un bras robotisé muni d'un moyen de préhension, agencé pour saisir le contenant à travers l'ouverture dans l'emballage,
- le bras robotisé et les premier et deuxième séries de moyens de préhension sont configurés pour effectuer un déplacement relatif du contenant et de l'emballage pour obtenir le contenant en dehors de l'emballage et l'emballage vide.

Comme on peut le constater ce dispositif selon l'invention permet de mettre en oeuvre le procédé selon l'invention. Ce dispositif comprend des moyens de fournitures d'un contenant, par exemple un tub, emballé dans une position de repos, selon laquelle le contenant emballé repose sur un support. Le support permet de s'assurer de la stabilité du contenant, par exemple un tub, au sein du dispositif. Ledit tub pouvant contenir, par exemple, des corps de seringue. Par emballage, nous entendons, par exemple, un sac, un sachet, une pochette, un pochon ou un emballage individuel en matériau mince et souple, tel que le plastique, le papier, le tissu, etc. La position initiale de l'emballage est définie comme la position de l'emballage lorsque l'emballage est posé sur un support. La première paroi du sac et la deuxième paroi de l'emballage sont disposées de part et d'autre du tub, ce qui indique que le tub se trouve entre ces deux parois. Les dites première et deuxième parois peuvent être, par exemple, en haut et en bas du tub, devant et derrière le tub ou à gauche et à droite du tub. Le support est agencé pour permettre la préhension des première et deuxième paroi par les première et deuxième série de moyen de préhension. Il peut s'agir, par exemple, de rails, d'une paroi, d'une paroi comprenant une ouverture, etc. La première et la deuxième série de moyens de préhension peuvent être des moyens de préhension identiques ou différents. Un moyen de préhension est, par exemple, une ventouse, une pince, etc.. La configuration de la première et de la deuxième série de moyen de préhension permet de saisir de manière temporaire une paroi de l'emballage, mais également de maintenir cette saisie lors desdits mouvement d'éloignements. La présence d'un premier et d'un deuxième moyen de commande permet de commander l'éloignement de la première série de moyen de préhension de la deuxième série de moyen de préhension. Ces moyens de commande permettent une automatisation du dispositif. Ceci permet de diminuer le besoin en opérateur du dispositif afin de rendre celui-ci automatique. Cette mise sous tension de l'emballage permet également une certaine rigidité de l'ensemble emballage - première série de moyens de préhension - deuxième série de moyens de préhension. Ledit moyen d'ouverture est actionné par un troisième moyen de commande. Ce troisième moyen de commande est synchronisé au premier et au deuxième moyen de commande car l'ouverture doit se faire lorsque l'emballage est dans une position de tension et cette position de tension est la résultante de l'actionnement des premier et deuxième moyen de commande. Cette synchronisation permet de s'assurer que le moyen d'ouverture n'est pas actionné lorsque que l'emballage est en position initiale. Une ouverture lorsque l'emballage est en position initiale pourrait endommager le tub emballé dans l'emballage. La tension des différents éléments composant l'emballage facilite l'ouverture de ceux-ci. L'ouverture de l'emballage peut être, par exemple, une découpe de l'emballage, l'ouverture d'une tirette sur l'emballage, l'ouverture d'une bande d'ouverture. Ledit moyen d'ouverture peut être, par exemple, un moyen de découpe, une pince agencée pour saisir une tirette, une pince agencée pour ouvrir une bande d'ouverture. La position de tension de l'emballage permet une découpe dudit emballage à différents endroits, par exemple sur la première paroi, sur la deuxième paroi et/ou sur une autre partie de l'emballage. L'ouverture de l'emballage forme une ouverture dans l'emballage. Cette ouverture est utilisée pour qu'un bras robotisé muni d'un moyen de préhension puisse saisir le tub en passant à travers l'ouverture dans l'emballage. Ledit moyen de préhension pour saisir le tub peut être un élément connu de la technique, tel qu'une ventouse, une pince, etc. Une fois l'ouverture formée et le tub saisit par le moyen de préhension, le tub peut être dissocié de l'emballage par déplacement relatif entre le tub et l'emballage. Ce déplacement relatif peut être un maintien de l'emballage au moyen de la première série de moyen de préhension et/ou de la deuxième série de moyen de préhension et un déplacement du tub au moyen du bras robotisé, il peut également être un maintien du tub au moyen du bras robotisé et un déplacement de l'emballage au moyen de la première série de moyen de préhension et/ou de la deuxième série de moyen de préhension. Le déplacement relatif peut également être un déplacement du tub au moyen du bras robotisé et un déplacement de l'emballage au moyen de la première série de moyen de préhension et/ou de la deuxième série de moyen de préhension. La présence du support, agencé pour permettre la préhension des première et deuxième paroi par les première et deuxième série de moyen de préhension permet de s'assurer de la stabilité du tub une fois que l'emballage est ouvert. Ce dispositif permet de déballer les tubs emballés dans différents types d'emballage sans devoir se limiter aux emballages possédant un rabat d'ouverture. Ce dispositif permet également de réduire le risque de casse en évitant de passer par une étape d'ouverture nécessitant une mise en suspension du tub emballé.

De préférence, le contenant est un tub de seringues.

Avantageusement, la première série de moyens de préhension est au-dessus de l'emballage dans une position initiale et la deuxième série de moyens de préhension est en-dessous de l'emballage dans une position initiale.

Le fait que la première série de moyens de préhension est au-dessus de l'emballage dans une position initiale et la deuxième série de moyens de préhension est en-dessous de l'emballage dans une position initiale permet de saisir la première et la deuxième paroi de l'emballage même quand le contenant emballé est entouré d'objet, par exemple, d'autre contenants emballés.

De préférence, la première série de moyens de préhension est à l'avant de l'emballage dans une position initiale et la deuxième série de moyens de préhension est à l'arrière de l'emballage dans une position initiale.

Le fait que la première série de moyens de préhension est à l'avant de l'emballage dans une position initiale et la deuxième série de moyens de préhension est à l'arrière de l'emballage dans une position initiale permet d'envisager l'utilisation du dispositif dans une ligne de déballage de contenant, où les contenants à déballer sont placés les uns à côté des autres et pour lesquels la préhension d'une paroi de l'emballage par le haut ou le bas est impossible.

Avantageusement, le dispositif comprend en outre un dispositif de collecte des emballages et dans lequel la première série de moyens de préhension et/ou la deuxième série de moyen de préhension est agencés pour effectuer un mouvement pour collecter l'emballage vide dans le dispositif de collecte des emballages.

Afin d'automatiser au maximum le dispositif de déballage d'un contenant emballé, il est nécessaire de prévoir la collecte des emballages vides. Cette collecte se fait au moyen d'un dispositif de collecte des emballages qui va rassembler les emballages vides.

De préférence, le dispositif comprend en outre un premier actionneur pour tirer le contenant ou l'emballage, et/ou un deuxième actionneur pour pousser le contenant ou l'emballage, et/ou un dispositif de basculement.

Le premier actionneur et/ou le deuxième actionneur peut être indépendant ou intégré au bras robotisé pour séparer le contenant et l'emballage.

Le dispositif de basculement peut être indépendant ou intégré au bras robotisé pour séparer le contenant et l'emballage par action de la gravité.

D'autres formes de réalisation du dispositif de déballage d'un contenant emballé suivant l'invention sont indiquées dans les revendications annexées.

L'invention a aussi pour objet une ligne de remplissage de seringue comprenant le dispositif de déballage d'un contenant emballé selon l'invention.

D'autres caractéristiques, détails et avantages de l'invention ressortiront de la description donnée ci-après, à titre non limitatif et en faisant référence aux dessins et aux exemples.

Dans les dessins, la figure 1 représente un dispositif pour mettre sous tension l'emballage d'un contenant selon l'invention, représenté dans une position de tension.

La figure 2 représente l'ouverture de l'emballage de contenant par un moyen d'ouverture.

La figure 3 représente l'ouverture dans l'emballage de contenant et l'endroit où arrivera le bras robotisé est représenté par une flèche.

La figure 4 représente une ouverture par décalottage de l'emballage de contenant.

La figure 5 représente un emballage de contenant avec un rabat d'ouverture.

La figure 6 représente un emballage de contenant avec une tirette.

La figure 7 représente un dispositif pour mise sous tension d'un emballage de contenant où la première et la deuxième paroi sont situé à l'avant et l'arrière d'un contenant.

Sur les figures, les éléments identiques ou analogues portent les mêmes références.

La figure 1 représente un dispositif 1, selon la présente invention, configuré pour déballer un contenant, par exemple un tub, 11 emballé dans un emballage 2. Le dispositif 1 peut, par exemple, être disposé dans une ligne de remplissage de seringue qui n'est pas représentée dans les dessins. L'emballage comprend une première paroi 3 et une deuxième paroi 4. La première paroi 3 est saisie par une première série de moyen de préhension 5, comprenant une ventouse. La deuxième paroi est saisie par une deuxième série de préhension 6, comprenant une ventouse. L'emballage est dans une position de tension dû à l'actionnement du premier et du deuxième moyen de commande (non représentés). La deuxième paroi 4 de l'emballage 2 repose sur un support 7 comprenant des rails, agencé pour permettre la préhension de la première paroi 3 et de la deuxième paroi 4 par la première série de moyen de préhension 5 et la deuxième série de moyen de préhension 6.

La figure 2 représente un dispositif 1, selon la présente invention dans laquelle l'emballage 2 est en cours d'ouverture, par découpe de la première paroi 3, par un moyen d'ouverture 8 comprenant un moyen de découpe. L'ouverture pourrait, de façon équivalente, s'effectuer par découpe de la deuxième paroi 4.

La figure 3 représente un dispositif 1, selon la présente invention. L'emballage 2 est ouvert et présente une ouverture 9 dans la première paroi 3. L'ouverture 9 permet à un bras robotisé muni d'un moyen de préhension (non représenté) de saisir le contenant. L'endroit où le bras robotisé viendra saisir le contenant est représenté par une flèche 10. L'ouverture pourrait, de façon équivalente, se trouver dans la deuxième paroi 4.

La figure 4 représente un dispositif 1, selon la présente invention. L'emballage 2 est en cours d'ouverture par un moyen d'ouverture (non représenté). L'ouverture, une fois finalisée, sera une découpe 9 de forme circulaire dans la première paroi 3, permettant le décalottage de l'emballage 2 avec séparation de la calotte retenue par la première série de moyen de préhension 5.

La figure 5 représente un dispositif 1, selon la présente invention. L'emballage 2 présente un rabat d'ouverture 12 qui correspond à la jointure de la première paroi 3 et de la deuxième paroi 4 le long de leurs bords périphériques.

La figure 6 représente un dispositif 1, selon la présente invention. L'emballage 2 présente une tirette 13 sur la première paroi 3. Cette tirette est assez longue pour permettre, une fois ouverte et formant une ouverture, le passage du contenant au travers de l'ouverture formée par la tirette. La tirette pourrait se trouver, de façon équivalente, sur la deuxième paroi.

La figure 7 représente un dispositif 1, selon la présente invention. La première paroi 3 et la deuxième paroi 4 sont située à l'avant et à l'arrière du contenant. La première paroi 3 est saisie par une première série de moyen de préhension 5, comprenant une ventouse. La deuxième paroi est saisie par une deuxième série de préhension 6, comprenant une ventouse.

En fonctionnement, le dispositif selon la présente invention, illustré aux figures 1 à 6 fonctionne selon un procédé qui comprend une première étape où un contenant 11 emballé reposant sur un support 7 est mis à disposition (position de repos du contenant). Le contenant 11 est emballé dans un emballage 2 qui est dans une position initiale, position lâche sans contrainte.

L'emballage 2 comme indiqué précédemment comprend une première paroi 3 et une deuxième paroi 4 qui sont disposées de part et d'autre du contenant 11.

Ensuite, dans le procédé selon la présente invention, la première paroi 3 de l'emballage 2 est saisie par une première série de moyens de préhension 5 configurés pour saisir de manière temporaire la première paroi 3 de l'emballage 2 ainsi que la deuxième paroi 4 de l'emballage 2, respectivement par la deuxième série de moyens de préhension 6.

L'emballage 2 est alors mis sous tension par éloignement de la première paroi 3 par rapport à la deuxième paroi 4, ce qui procure un emballage dans une position de tension tout en maintenant le contenant 11 emballé dans sa position de repos. En réalité, les parois 3, 4 de l'emballage sont éloignées l'une de l'autre alors que le contenant 11 continue de reposer sur le support 7. Le support est agencé pour permettre la préhension des première 3 et deuxième paroi 4 par les première 5 et deuxième séries de moyen de préhension 6. Il peut s'agir, par exemple, de rails comme illustré ou d'une paroi par exemple munie d'une ouverture, etc pour permettre le passage de moyens de préhension.

Une fois l'emballage 2 sous tension, l'emballage 2 est ouvert par un moyen d'ouverture 8 qui pratique une ouverture 9 dans l'emballage 2, ledit moyen d'ouverture 8 étant actionné par un troisième moyen de commande (non illustré) et est synchronisé au premier et au deuxième moyens de commande (non illustrés).

Enfin, le contenant 11 est saisi par un bras robotisé muni d'un moyen de préhension, le bras robotisé passant au travers de l'ouverture 9 pratiquée dans l'emballage (par exemple selon la flèche 10) et est déplacé relativement à l'emballage pour obtenir le contenant 11 en dehors de l'emballage 2.

Il est bien entendu que la présente invention n'est en aucune façon limitée aux formes de réalisations décrites ci-dessus et que bien des modifications peuvent y être apportées sans sortir du cadre des revendications annexées

## Revendications

1. Procédé de déballage d'un contenant (11) emballé comprenant les étapes suivantes :
- mise à disposition d'un contenant (11) emballé dans une position de repos, selon laquelle le contenant (11) emballé repose sur un support (7), dans un emballage dans une position initiale, ledit emballage comprenant une première paroi (3) et une deuxième paroi (4), lesdites première et deuxième parois étant disposées de part et d'autre du contenant (11),
- préhension de la première paroi (3) de l'emballage par une première série de moyens de préhension (5) configurés pour saisir de manière temporaire une paroi de l'emballage,
- préhension de la deuxième paroi (4) de l'emballage par une deuxième série de moyens de préhension (6) configurés pour saisir de manière temporaire une paroi de l'emballage,
- mise sous tension de l'emballage par éloignement de la première paroi (3) de la deuxième paroi (4) pour procurer un emballage dans une position de tension tout en maintenant le contenant emballé dans sa position de repos, ledit éloignement de la première paroi de la deuxième paroi étant réalisé par actionnement d'un premier et d'un deuxième moyen de commande, respectivement de la première série de moyen de préhension (5) et de la deuxième série de moyen de préhension (6),
- ouverture de l'emballage dans ladite position de tension par un moyen d'ouverture (8) agencé pour former une ouverture (9) dans l'emballage, ledit moyen d'ouverture (8) étant actionné par un troisième moyen de commande, ledit troisième moyen de commande étant synchronisé au premier et au deuxième moyen de commande,
- préhension du contenant(11) par un bras robotisé muni d'un moyen de préhension à travers l'ouverture (9) dans l'emballage,
- déplacement relatif du contenant (11) et de l'emballage pour obtenir le contenant (11) en dehors de l'emballage.

2. Procédé selon la revendication 1, dans lequel le contenant est un tub de seringues.

3. Procédé selon la revendication 1 ou 2, dans lequel lesdites première et deuxième paroi sont disposées en haut et en bas du contenant.

4. Procédé selon l'une quelconque des revendications précédentes, dans lequel ladite première série de moyen de préhension est une ventouse et ladite deuxième série de moyen de préhension est une ventouse.

5. Procédé selon l'une quelconque des revendications précédentes, dans lequel une paroi de l'emballage repose sur le support.

6. Procédé selon la revendication 5, dans lequel la paroi de l'emballage qui repose sur le support est la première paroi ou la deuxième paroi.

7. Procédé selon l'une quelconque des revendications précédentes, dans lequel l'ouverture de l'emballage est une découpe de la première paroi ou de la deuxième paroi.

8. Procédé selon l'une quelconque des revendications précédentes, dans lequel l'ouverture de l'emballage est une découpe d'une forme choisie dans le groupe comprenant une ligne droite, une ligne courbe, un cercle, un triangle, un polygone à 4 cotés, un polygone à 5 cotés.

9. Dispositif de déballage d'un contenant (11) emballé comprenant
- des moyens de fourniture d'un contenant (11) emballé dans une position de repos, selon laquelle le contenant (11) emballé repose sur un support (7), dans un emballage dans une position initiale, ledit emballage comprenant une première paroi (3) et une deuxième paroi (4), lesdites première et deuxième paroi étant disposées de part et d'autre du contenant,
- une première série de moyens de préhension (5) configurés pour saisir de manière temporaire une paroi de l'emballage,
- une deuxième série de moyens de préhension (6) configurés pour saisir de manière temporaire une paroi de l'emballage,
- un premier et un deuxième moyen de commande, respectivement de la première série de moyen de préhension (5) et de la deuxième série de moyen de préhension (6), agencés pour être actionné et ainsi mettre sous tension l'emballage par éloignement de la première paroi (3) et de la deuxième paroi (4) pour procurer un emballage dans une position de tension,
- un moyen d'ouverture (8) agencé pour former une ouverture (9) dans l'emballage, ledit moyen d'ouverture (8) étant actionné par un troisième moyen de commande, ledit troisième moyen de commande étant agencé pour être synchronisé au premier et au deuxième moyen de commande,
- un bras robotisé muni d'un moyen de préhension, agencé pour saisir le contenant (11) à travers l'ouverture (9) dans l'emballage,
- le bras robotisé et les premier et deuxième séries de moyens de préhension sont configurés pour effectuer un déplacement relatif du contenant (11) et de l'emballage pour obtenir le contenant (11) en dehors de l'emballage et l'emballage vide.

10. Dispositif selon la revendication 9 dans lequel le contenant est un tub de seringues.

11. Dispositif selon la revendication 9 ou 10 dans lequel la première série de moyens de préhension est au-dessus de l'emballage dans une position initiale et la deuxième série de moyens de préhension est en-dessous de l'emballage dans une position initiale.

12. Dispositif selon la revendication 9 ou 10 dans lequel la première série de moyens de préhension est à l'avant de l'emballage dans une position initiale et la deuxième série de moyens de préhension est à l'arrière de l'emballage dans une position initiale.

13. Dispositif selon l'une quelconque des revendication 9 à 12, comprenant en outre un dispositif de collecte des emballages et dans lequel la première série de moyens de préhension et/ou la deuxième série de moyen de préhension est agencés pour effectuer un mouvement pour collecter l'emballage vide dans le dispositif de collecte des emballages.

14. Dispositif selon l'une quelconque des revendications 9 à 13, comprenant en outre un premier actionneur pour tirer le contenant ou l'emballage, et/ou un deuxième actionneur pour pousser le contenant ou l'emballage, et/ou un dispositif de basculement.

15. Ligne de remplissage de seringue comprenant le dispositif de déballage d'un contenant emballé selon l'une quelconque des revendications 9 à 14.
